# FASCICULE DE BREVET EUROPEEN

(11) **EP 0 058 592 B1**
(45) Date de publication et mention de la délivrance du brevet: **10.07.1985**
(21) Numéro de dépôt: 82400164.8
(22) Date de dépôt: 28.01.1982
(51) Int. Cl.: G06G 9/00

(54) **Dispositif optique transformateur de Fourier, et corrélateur optique mettant en oeuvre ce dispositif optique transformateur de Fourier**
Optische Anordnung zur Fouriertransformation und optischer Korrelator zu deren Anwendung
Optical Fourier transform device and optical correlator using the same

(30) Priorité: 06.02.1981 FR 8102410
(43) Date de publication de la demande: 25.08.1982
(73) Titulaire: THOMSON-CSF, 75008 Paris (FR)
(72) Inventeur: Pichon, Laurence, F-75360 Paris Cedex 08 (FR); Huignard, Jean-Pierre, F-75360 Paris Cedex 08 (FR)
(74) Mandataire: Lepercque, Jean

## Description

L'invention se rapporte au domaine de la corrélation optique qui permet d'obtenir la fonction de corrélation d'une image par une autre. De tels systèmes permettent par exemple de reconnai- tre un graphisme dans un motif donné.

Un dispositif décrit dans l'article paru dans »APPLIED OPTICS«, volume 15, N° 6 de juin 1976, pages 1418 a 1424 comporte une source, un objet modulateur, une lentille et des moyens optiques assurant l'éclairement d'un plan par une distribution d'amplitudes lumineuses transformée de Fourier de la modulation optique créée par cet objet. Ces moyens optiques comprennent un milieu d'interaction recevant le faisceau de pompage émergeant d'une lentille. Un réflecteur est formé sur un côté du milieu d'interaction, qui est un PROM (Pockels Readout Optical Modulator), pour réfléchir le faisceau de pompage, qui donc traverse le PROM deux fois. Ce réflecteur est en outre utilisé pour défléchir le faisceau émergeant du PROM vers le plan où la transformée de Fourier de la modulation optique créée par cet objet est projetée.

Contrairement a ce document cité, le système selon l'invention met en oeuvre la restitution d'un front d'onde de morphologie complexe émergeant d'un objet modulateur, généré par l'interférence dans un milieu d'interaction d'une onde optique incidente ayant ce front d'onde avec une onde de pompage. Cette interférence se produit dans un milieu d'interaction photoexcitable à variation d'indice a trois dimensions dont les caractéristiques physiques et en particulier l'indice de réfraction sont modulés spatialement par un réseau de franges issu de l'onde incidente de front d'onde ¿Oz et de l'onde de pompage.

De plus, le document cité considère un milieu d'interaction PROM (Pockels Readout Optical Modulateur) utilisant un effet électro-optique longitudinal dont la résolution spatiale est limitée par l'épaisseur du matériau. Ce milieu d'interaction PROM est, en effet, réalisé par une mince couche de matériau électro-optique couverte d'une couche isolante et comportant des électrodes transparentes déposées sur ses faces avant et arrière. Contrairement au dispositif de l'invention qui considère un milieu interactif utilisant un effet électro-optique transverse qui présente une haute résolution spatiale, des électrodes étant déposées sur les faces latérales du cristal électro-optique.

Un système de corrélateur optique connu est décrit dans la demande de brevet français publiée le 8 Mai 1981 sous le N° 2 468 947. On réalise un enregistrement sur un support photosensible d'un système de franges d'interférence représentant la figure de diffraction obtenue à partir de deux faisceaux cohérents parallèles, sur le trajet desquels ont été interposés deux objets à transparence non uniforme, après focalisation par une lentille. Ce support photosensible est lu par un des faisceaux et on obtient dans le plan focal d'une deuxième lentille une répartition d'intensité caractéristique du produit de corrélation entre les deux objets; lorsque l'on veut retrouver un graphisme dans un motif donné, l'image obtenue est formée de pics indiquant la présence et la position de ce graphisme dans le motif considéré. Dans cette demande de brevet le support photosensible est un milieu continûment recyclable, c'est-à-dire inscriptible sans développement et effaçable à volonté. Mais dans un tel système existent des distorsions de phase parasites induites par les composants optiques et, pour l'introduction des données, par des transparents photographiques ou par des transducteurs électro-optiques. Il est connu, par ailleurs, d'intercaler sur la propagation des ondes un transparent dont la caractéristique de phase permette une compensation rigoureuse des distorsions de la surface d'onde incidente: Pour que ce filtre reste valable quelque soit la translation de la transparence dans le plan objet, ce filtre est positionné dans le plan de Fourier.

Le système transformateur de Fourier de l'invention compense ces distorsions d'une manière plus simple. Il utilise, en effet, un front d'onde conjugué du front d'onde incident qui, en chaque point, est isomorphe de celui-ci. Ce front d'onde conjugué, par retour inverse est modulé une deuxième fois par l'objet. Mais du fait du trajet inverse, il y a compensation des déformations de modulation du trajet aller. Il en est de même pour les déformations dûes aux aberrations de la lentille: elles sont compensées.

Le système corrélateur optique qui inclut le système transformateur de Fourier, permet un gain important sur le rapport signal/bruit du pic de corrélation. Celui-ci est rendu équivalent de celui résultant d'une illumination incohérente.

En effet en déplaçant le point source selon un segment de droite, on effectue dans le plan image une intégration incohérente des images cohérentes dont les bruits sont décorrélés. On peut aussi interposer sur le passage du faisceau une cuve électro-optique qui permette une translation de celui-ci. Par simple dosage du rapport des différents faisceaux on atténue les basses fréquences du spectre de la transparence objet. Ce système permet donc de traiter en parallèle et en temps réel une grande quantité d'informations avec des composants optiques de qualités réduites.

L'invention a pour objet un dispositif optique transformateur de Fourier, comportant une source ponctuelle de rayonnement cohérent disposée au foyer d'une lentille convergente, des moyens de positionnement d'un objet modulateur dans le faisceau collimaté émergeant de cette lentille et des moyens optiques assurant l'éclairement d'un plan par une distribution d'amplitudes lumineuses transformée de Fourier de la modulation optique créée par cet objet, ces moyens optiques comprenant un milieu d'inter action photo-excitable à variation d'indice recevant de faisceau collimaté via cet objet et un faisceau de pompage, caractérisé en ce que ce milieu d'interaction à variation d'indice a trois dimensions est un cristal électro-optique comprenant des électrodes disposées sur ses faces latérales aux bornes desquelles est apliquée une tension de manière a utiliser un effet électro-optique transverse, ce faisceau de pompage étant issu de cette source; un réflecteur plan étant agencé pour réfléchir en incidence normale et vers ce milieu le rayonnement qui en émerge selon la direction de propagation de ce faisceau de pompage, ce rayonnement ayant un front d'onde conjugué et isomorphe du front d'onde du faisceau collimaté de manière à compenser les défauts dus à une modulation parasite du front d'onde de ce faisceau collimaté et une lame semi-transparente étant située entre cette source et cette lentille pour déflechir vers ce plan le rayonnement contenu dans l'onde conjuguée rerayonnée par ce milieu en direction de cette lentille.

L'invention a, en outre, pour objet un corrélateur optique à double diffraction comportant un premier dispositif transformateur de Fourier, un milieu d'interaction photo-excitable à variation d'indice qui comprend des électrodes disposées sur ses faces latérales aux bornes desquelles est appliquée une tension agencé pour recevoir simultanément le rayonnement émergeant de ce premier dispositif transformateur et un autre rayonnement contenu dans un faisceau de référence et un second transformateur de Fourier destiné à projeter dans un plan image un éclairement représentatif de la fonction de corrélation des deux motifs d'un objet modulateur introduit dans ce premier dispositif transformateur de Fourier, caractérisé en ce que ce premier dispositif optique transformateur de Fourier est un dispositif optique transformateur de Fourier tel que décrit précédemment.

L'invention sera mieux comprise à l'aide de la description qui suit, illustrée par les figures annexées dont le contenu est le suivant:
- la figure 1 est un schéma de principe du fonctionnement du transformateur de Fourier mis en oeuvre dans le dispositif selon l'invention;
- la figure 2 est le schema d'un exemple de réalisation du système selon l'invention;
- la figure 3 est un schéma explicatif du cor- rélateùr optique mis en oeuvre dans le dispositif selon l'invention;
- la figure 4 illustre un aspect particulier du dispositif selon l'invention;
- la figure 5 est un autre exemple de réalisation dv système selon l'invention.

Le système selon l'invention met en oeuvre la restitution d'un front d'onde de morphologie complexe émergeant d'un objet modulateur, généré par l'interférence dans un milieu d'interaction d'une onde optique incidente avant ce front d'onde avec une onde de pompage.

Sur la figure 1, cette interférence se produit dans un milieu d'interaction 2 photoexcitable a variation d'incide a trois dimensions dont les caractéristiques physiques et en particulier l'incide de réfraction, sont modulés spatialement par un réseau de franges issu de l'onde incidente de front d'onde Σ₂ et de l'onde de pompage Fp.

Du fait de l'existence de cette modulation spatiale, une fraction de l'énergie de l'onde de pompage est diffractée sous la forme d'une onde émergente. Une autre fraction de l'énergie traverse le milieu 2, et est renvoyé dans le milieu par un réflecteur plan 4 disposé normalement à son trajet. Une partie de son énergie est alors diffractée par le réseau de strates inscrit dans le milieu sous la forme d'une onde émergente de front d'onde complexe Σ₂^{*}, conjugué à l'onde Σ₂. Σ2* a des caractéristiques isomorphes de celles de Σ₂ et suit le même chemin optique mais en sens inverse; Σ₂* retourne vers l'objet dont émane Σ₂. La restitution de cette onde Σ₂ s'effectue en temps réel au temps rd'établissement du réseau de strates près qui peut varier de 10-³ à 10-¹² secondes. Des variations de ce réseau peuvent être lentes par rapport à la constante de temps r. Le milieu interactif 2 est constitué, par exemple, par un matériau électro-optique photoconducteur tel que l'oxyde de bismuth-silicium (BSO). Ce pourrait aussi être un oxyde tel que l'oxyde de bismuth-germanium (BGO). Ces deux oxydes conviennent particulièrement à l'invention car ils sont très sensibles dans la gamme des longueurs d'onde couramment utilisées qui constitue le domaine des ondes lumineuses visibles. De plus on peut obtenir des monocristaux de dimensions suffisantes ayant de bonnes qualités optiques. Ce milieu est polarisé à la tension Vo.

L'onde incidente Σ₂ provient d'un faisceau focalisé en un point source S. Ce point source est situé au foyer d'une lentille sphérique L1. Ainsi le front d'onde qui est sphérique Σ₀ devient linéaire Σ₁. Le faisceau lumineux collimaté par la lentille L₁ est alors modulé par l'objet non linéai- rement transparent 1. Celui-ci est situé dans le plan focal Po de la lentille, ou plan objet. Ainsi lors du trajet retour du front d'onde Σ2* il y aura focalisation du faisceau en un point d'image de S après réflexion sur une lame semitransparente 9.

Le trajet aller à travers la lentille L₁ et le transparent objet 1 crée des distorsions de phase parasites des ondes Σ₁et Σ₂. Ces distorsions sont dûes aux aberrations de la lentille Li et aux déformations relatives au support du transparent objet. Le trajet retour à travers les mêmes transparent objet et lentille Lᵢ permet de compenser ces défauts dûs à une modulation de phase parasite des fronts d'ondes. Il permet en outre de doubler le contraste de la modulation d'amplitude dûe à l'objet.

Dans le plan focal de la lentille Lᵢ, dans lequel se situe l'image de S après réflexion sur la lame semi-transparente 9, on obtient une distribution d'amplitude proportionnelle à la transformée de Fourier de la répartition d'amplitude dans le plan objet Po; on a donc réalisé un transformateur de Fourier de la modulation optique créée par l'objet 1.

Dans la figure 2, le système décrit dans la figure 1 est conservé. On retrouve les différents éléments constitutifs du système de la figure 1. On y ajoute un milieu photosensible 10 dans le plan du point image S', perpendiculaire à la direction des rayons passant par les centres optiques. Ce plan est le plan focal d'une lentille L_{z} l'autre plan focal est constitué du milieu détec₋ teur7.

Pour comprendre le principe de la corrélation optique, on considère la figure 3. Dans celle-ci un rayon parallèle après être modulé par un transparent objet constitué de deux motifs A et B est focalisé par une lentille sphérique L à l'intérieur d'un milieu d'interaction 10 situé dans le plan focal de celle-ci. En ce milieu, il y a enregistrement de la somme algébrique des transformées de Fourier, c'est-à-dire des spectres de deux fonctions bidimensionnelles qui représentent les transmittances des deux motifs objets transparents A et B. En effet ce milieu est situé dans le plan focal de L ou plan de Fourier. On obtient donc une distribution d'amplitude proportionnelle à la transformée de Fourier de la répartition d'amplitude du plan objet. Comme dans le spectre de signaux temporels, les spectres des signaux spatiaux sont symétriques par rapport à la fréquence zéro. Mais il s'agit ici d'une symétrie dans le plan et non plus seulement sur un axe. Si on translate le transparent objet de Ax dans un plan objet, le spectre reste inchangé dans le plan de Fourier, en effet la transformée de Fourier est invariante en translation.

Il n'y a pas de différence d'amplitude mais il y a apparition d'un déphasage de la forme eⁱax qui entraine un déplacement dans le plan image ou plan de sortie Ps. Ainsi dans notre cas, peu importe la position des motifs objets transparents A et B dans le plan objet, leur spectre résultant qui correspond à la superposition de chacun de leurs spectres va se trouver au même endroit. Le milieu 10 enregistre donc la superposition de franges de pas différents, le pas moyen étant égal à λ1_{2sinα} où λ₁ war la longueur d'onde opti- que des faisceaux incidents qui interférent, et le demi-angle entre ces faisceaux. Les franges d'interférences résultant de la superposition de ces faisceaux qui éclairent A et B, après la focalisation opérée par la lentille L, sont donc enregistrés dans un milieu d'interaction 10 constitué par exemple d'un matériau électro-optique polarisé par un champ électrique obtenu au moyen d'une source de tension Vo. Son orientation est telle que le champ électrique produit un effet électro- optique transverse. Les variations spatiales d'intensité lumineuse existant dans ce plan P_{F} se traduisent instantanément dans la lame par des variations spatiales d'indice de réfraction. Ces plans d'interférences sont quasi₋perpendiculaires à la direction du champ électrique appliqué. La modulation d'indice disparait avec sa cause, c'est-à-dire avec la présence de motifs objets A et B sur le trajet des faisceaux.

On obtient donc une inscription en temps réel, effaçable à volonté. Pour obtenir toute l'information avec un maximum de résolution il est nécessaire que l'épaisseur du cristal soit égale ou supérieure à la largeur de la zone de diffraction. On peut définir une épaisseur qui est nettement supérieure à la longueur d'onde des faisceaux si bien que l'enregistrement dans la lame peut être considéré comme tridimensionnel. Il s'agit d'une superposition de réseaux de surfaces. Lorsque la largeur de la lame n'est par trop grande ces surfaces peuvent être assimilées à des plans perpendiculaires au plan de la figure. Leur pas p et l'inclinaison Φ par rapport à un axe normal au plan P_{F} et dans le plan de figure dépendent de l'angle des rayons qui interférent, de leur longueur d'onde λ₁ et de l'incide de réfraction n du cristal 10. Les matériaux utilisables doivent être photosensibles et électro-optiques tels que l'oxyde de bismuth-silicium ou l'oxyde de bismuth-germanium. Une fois l'enregistrement sur ce support photosensible réalisé, la lecture s'effectue à l'aide d'un faisceau F_{R} parallèle cohé- rant éclairant le support sous incidence normale. Pour obtenir un rendement optimum dans l'un des ordres de diffraction, il existe un angle entre le faisceau F_{R} de lecture et ces plans de diffraction défini par la condition de Bragg. Dans ce cas les différents réseaux enregistrés diffractent le faisceau F_{R} selon des angles Otels que où p est le pas de réseau de plans de franges et Â₃ la longueur d'onde du faisceau F_{R}. Cette condition ne peut être réalisée pour tous les systèmes qui se superposent, aussi l'invention prévoit un balayage du faisceau de lecture F_{R}. Celui-ci est par exemple un laser de faible puissance et de longuer d'onde choisie en dehors des longueurs d'onde auxquelles est sensible le matériau constituant le milieu 10. Le faisceau F_{R} est, par exemple, défléchi par un déflecteur classique acousto-optique ou mécanique. Il est ici, renvoyé par une lame semi-transparente en direction du milieu 10. Ainsi à chaque instant, pour une orientation donnée du faisceau F_{R}, seuls sont obtenus avec un rendement maximum les points situés sur une droite perpendiculaire au plan de la figure et auxquels on peut associer une inclinaison P et un pas p des réseaux de plans dans le cristal 10 pour lesquels l'incidence 0 du faisceau par rapport au plan est l'incidence de Bragg. Sont également obtenus avec un rendement réduit les points voisins pour lesquels l'incidence est comprise dans une gamme où n est l'indice de réfraction du milieu et l'épaisseur de la zone utile de diffraction dans le milieu. Tous les pics de corrélation apparaissent donc séquentiellement.

Il y a émergence d'un faisceau parallèle qui est focalisé par une deuxième lentille sphérique L₂ en un point du plan image ou plan de sortie Ps. Ce plan est le plan focal de la lentille Lz. Cela permet de générer une nouvelle transformation de Fourier. Cette seconde transformée de Fourier permet d'obtenir une image filtrée par la corrélation optique. En effet c'est la transformée de Fourier de la somme algébrique des deux transformées de Fourier des fonctions représentant la transmittance de A et B. Elle permet de repasser dans l'espace initial. La corrélation d'un signal par un autre peut se décomposer en deux corrélations. Une fonction d'autocorrélation du signal à observer et une fonction de corrélation du signal par le bruit. La fonction d'autocorrélation est une fonction symétrique qui présente l'allure d'un pic. On a ici un rayonnement non diffracté au centre et deux pics de corrélations symétriques par rapport à ce centre. Dans notre cas un pic de corrélation est un point de focalisation de la lumière dans le plan de sortie. La fonction de corrélation du signal par le bruit représente au contraire un fond étalé d'où émergent quelques pics secondaires mais dont l'amplitude est inférieure à celle des pics d'autocorrélation.

Le faisceau parallèle de lecture F_{R} peut avoir une longueur d'onde A₂ différente de celle 4, du faisceau source qui est modulé par A et B. On intercale alors un filtre coloré 5 entre le milieu 10 et la lentille L₂ pour qu'il ne laisse passer que la partie du faisceau émergent de longueur d'onde λ₂. En effet il faut éliminer la partie du faisceau émergent de longueur d'onde λ₁.

Le faisceau émergent du milieu d'interaction 10 a subi une réflexion sur les strates d'interférence de ce milieu. Ce faisceau d'onde est donc affecté d'une polarisation horizontale. En effet les strates d'interférence sont perpendiculaire à la direction du champ appliqué. Si on intercale un polariseur 6 dans ce faisceau émergent, on obtient un meilleur rapport signal/bruit en favorisant la transmission des ondes polarisées.

Dans la figure 2 se trouvent tous les élément considérés dans la figure 3. Le faisceau modulé par les motifs objets A et B est le faisceau conjugué retour émergeant du milieu 2. Ce faisceau traverse alors la lentille Lᵢ. La lentille L de la figure 3 devient donc la lentille Li de la figure 2. Ce dispositif de la figure 2 permet d'effectuer une corrélation optique. Il incorpore le transformateur de Fourier de la figure 1. Le faisceau retour de front d'onde Σ₀* qui se réfléchit sur la lame semi-transparente est un faisceau modulé en amplitude par l'objet 1 qui comprend deux motifs; A et B sur la figure 3. Il y a compensation des distorsions de phase obtenue par génération en temps réel du front d'onde conjugué dans le milieu 2. Il y a à la fois compensation des aberrations de la lentille Li effectuant la transformée de Fourier, et des distorsions induites par le dispositif d'introduction des données qui fonctionne ici par transmission.

Le pouvoir de discrimination dans le plan de source du corrélateur est faible. Il y a des mouchetures (ou speckle) dûes à l'emploi de la lumière cohérente. Pour améliorer le rapport signal/bruit on effectue un moyennage en supper- posant les intensités d'un certain nombre d'images; chaque image est obtenue avec un transparent objet identique, mais avec une forme de speckle différente.

On peut réaliser ce moyennage en déplaçant le faisceau source Fₛ le long d'un segment de droite Si S_{z}, la faisceau référence F_{R} étant déplacée de façon synchrone pour frapper le milieu 10 au même point que le faisceau source entré S'ᵢ et S'_{z}. Ces déplacements peuvent être obtenus par tout dispositif de déflexion acousto-optique, électro-optique ou même par le déplacement mécanique d'une lentille ou extrémité de fibre optique.

La figure 4 illustre cette possibilité de déplacement des extrémités de deux fibes optiques monomodes 20 et 21. Le faisceau lumineux issu d'un laser 22 est scindé par interposition d'une lame semi-transparente 23 en deux composantes qui après focalisation par deux lentilles L₃ et L₄ se propagent dans ces fibres 20 et 21.

Les extrémités de ces deux fibres sont déplacées de façon synchrone par deux moteure 24 et 25 pilotés par un générateur 26, la composante du faisceau circulant dans la fibre 20 est collima- tée par une lentille L₅ pour donner le faisceau référence F_{R}.

Une configuration électro-optique plus simple est indiqueée sur la figure 5. Sur ce schéma la source So reste fixe et la translation fictive de So, de Si à S₂ obtenue à l'aide d'une cuve acousto-optique disposée pour défléchir le faisceau retour qui est modulé par l'objet, par exemple dans le plan objet. Mais alors les aberrations induites la lentille Li se sont compensées rigoureusement que pour le point S'ₒ. Aussi les points fictifs Si et S₂ sont au voisinage de Sₒ et on peut considérer que les distorsions résiduelles induites par la lentille Lᵢ restent faibles. Le faisceau F_{R} doit se déplacer comme dans le cas précédent.

En effectuant ce moyennage, on réalise une intégration dans le plan de sortie de N images dont les bruits sont décorrélés. On réalise donc une intégration incohérente de N images cohérentes. Le gain sur le support signal/bruit des pics de corrélation est proportionnel à √N.

Une autre façon d'améliorer le rapport signal/ bruit consiste à atténuer les basses fréquences spatiales du spectre de la transparence objet. Ceci peut être réalisé en considérant un faisceau de pompage Fp d'intensité inférieure à celle du faisceau objet. On ne retient alors dans le front d'onde conjuguée que les hautes fréquences spatiales, ce qui correspond à un renforcement des contours du transparent objet.

A titre d'exemple non limitatif le système corrélateur optique de la figure 2 a été réalisé avec une première lame 2 monocristalline d'oxyde de bismuth-silicium. Cette lame a une surface de 30 x 30 millimètres carrés et une épaisseur de 3 millimètres. La deuxième lame est elle aussi une lame monocristalline d'oxyde de bismuth-silicium. Elle a une surface de 2 x 10 millimètres carrés et une épaisseur de 1 millimètre. Ces lames sont polarisés avec une tension Vo de l'ordre de 2000 volts. Le transparent objet a une surface de 25 × 25 millimètres carrés. Si T est le temps mis par le point source S pour se déplacer de Si à Sz, ici distants de 5 millimètres, si rest le temps d'inscription du champ de charge d'espace dans le cristal BSO 10 (oxyde de bismuth-silicium), T est, par exemple, égal à 1 seconde et τ à 1 milliseconde.

Dans ce cas, on peut considérer que sur une période de temps T on effectue sur le milieu détecteur 7 une intégration incohérente de N = T/τ »images« cohérentes. Ici N est égal à 1000. Le gain sur la rapport signal/bruit du pic de corrélation est proportionnel à √N soit environ 30.

Ainsi ce système corrélateur optique apporte une solution nouvelle aux problèmes posés à tout dispositif de corrélation en optique cohérente. Il permet un fonctionnement aux limites de la diffraction avec des composants optiques de qualités réduites, en particulier la lentille sphérique Li. Le rapport signal/bruit peut être rendu équivalent à celui résultant d'un éclairage incohérent.

L'utilisation de matériaux dynamiques tel le BSO permet une amélioration des performances de ce systèmes de traitement optique basé sur les propriétés de transformées de Fourier des lentilles.

Les principales applications concernent par exemple la poursuite des cibles ou la robotique.

## Revendications

1. Dispositif optique transformateur de Fourier comportant une source ponctuelle (S) de rayon- nément cohérent disposée au foyer d'une lentille convergente (Lᵢ), des moyens de positionnement d'un objet modulateur (1) dans le faisceau collimaté émergeant de cette lentille (Li) et des moyens optiques assurant l'éclairement d'un plan par une distribution d'amplitudes lumineuses transformée de Fourier de la modulation optique créée par cet objet, ces moyens optiques comprenant un milieu d'interaction (2) photoexcitable à variation d'incide recevant ce faisceau collimaté via cet objet (1), et un faisceau de pompage (Fp), caractérisé en ce que ce milieu d'interaction (2) a variation d'incide à trois dimensions est un cristal électrooptique comprenant des électrodes disposées sur ses faces latérales aux bornes desquelles est appliquée une tension (Uo) de manière a utiliser un effet électrooptique transverse, ce faisceau de pompage étant issu de cette source; un réflecteur plan (4) étant agencé pour réfléchir en incidence normale et vers ce milieu (2) le rayonnement qui en émerge selon la direction de propagation de ce faisceau de pompage (Fp), ce rayonnement ayant un front d'onde conjugué et isomorphe du front d'onde du faisceau collimaté de manière a côm- penser les défauts dus à une modulation parasite du front d'onde de ce faisceau collimaté et une lame semi-transparente étant située entre cette source (S) et cette lentille (Lᵢ) pour défléchir vers ce plan le rayonnement contenu dans l'onde conjuguée rerayonnée par ce milieu (2) en direction de cette lentille (L₁).

2. Dispositif selon la revendication 1, caractérisé en ce que le milieu d'interaction (2) est une lame monocristalline de Bismuth-Silicium.

3. Corrélateur optique à double diffraction comportant un premier dispositif transformateur de Fourier, un milieu d'interaction (10) photoexcitable a variation d'incide qui comprend des électrodes disposées sur ses faces latérales aux bornes desquelles est appliquée une tension (Vo) agencé pour recevoir simultanément le rayonnement émergeant de ce premier dispositif transformateur et un autre rayonnement contenu dans un faisceau de référence (F_{R}) et un second transformateur de Fourier destiné à projeter dans un plan image un éclairement représentatif de la fonction de corrélation des deux motifs d'un objet modulateur introduit dans ce premier dispositif transformateur de Fourier, caractérisé en ce que ce premier dispositif transformateur de Fourier est défini selon l'une quelconque des revendications précédentes.

4. Corrélateur optique selon la revendication 3, caractérisé en ce que des moyens de balayage angulaire du faisceau référence F_{R} assurent un rendement de diffraction optimum pour les différents points du milieu observé (10).

5. Corrélateur optique selon les revendications 3 et 4, caractérisé en ce que des moyens optiques assurent en synchronisme le déplacement de la source contenu dans ce premer dispositif transformateur de Fourier et de ce faisceau de référence (F_{R}) afin dé moyenner le bruit optique superposé à cet éclairement dans ce plan image.

6. Corrélateur optique selon l'une quelconque des revendications 3 à 5, caractérisé en ce que la source (5) et le faisceau de référence (F_{R}) émergent des extrémités de deux fibres optiques monomodes (20, 21).

7. Corrélateur optique selon l'une quelconque des revendications 3 et 4, caractérisé en ce qu'un déflecteur acousto-optique (11) est interposé dans le plan objet pour défléchir le faisceau retour qui est modulé par l'objet.

8. Corrélateur optique selon l'une quelconque des revendications 3 à 7, caractérisé en ce que le milieu d'interaction (10) est une lame de bismuth-silicium.

## Patentansprüche

1. Optische Fourier-Transformationsvorrichtung, mit einer punktförmigen Quelle (S) kohärenten Lichts, die sich im Brennpunkt einer Sammellinse (L₁) befindet, mit Mittel, um ein Modulatorobjekt (1) im von dieser Linse (L₁) ausgehenden kollimatierten Lichtstrahl anzubringen, und mit optischen Mitteln, die die Beleuchtung einer Ebene aufgrund einer Leuchtkraftverteilung gemäß Fourier-Transformation der von diesem Objekt erzeugten optischen Modulation bewirken, wobei diese optischen Mittel ein durch Licht an regbares Interaktionsmilieu (2) mit Indexvariation enthalten, dem dieser kollimatierte Strahl über dieses Objekt (1) sowie ein Pumpstrahlenbündel (Fp) zugeführt wird, dadurch gekennzeichnet, daß dieses Interaktionsmilieu (2) mit dreidimensionaler Indexvariation ein elektrooptischer Kristall ist, der Elektroden an seinen Seitenflächen trägt, wobei an diese Elektroden eine solche Spannung (Uo) angelegt wird, daß ein elektrooptischer Quereffekt Verwendung findet, und wobei dieses Pumpstrahlenbündel aus dieser Quelle austritt, wobei ein ebener Reflektor (4) so angeordnet ist, daß er mit normalem Einfall und in Richtung auf dieses Milieu (2) die davon in der Ausbreitungsrichtung des Pumpstrahlenbündels (Fp) ausgehende Strahlung reflektiert, die eine zur Wellenfront des kollimatierten Strahls konjugierte und formgleiche Wellenfront besitzt, so daß die Fehler aufgrund einer Störmodulation der Wellenfront dieses kollimatierten Strahls kompensiert werden, und wobei ein halbtransparentes Plättchen zwischen dieser Quelle (S) und dieser Linse (Li) angebracht ist, um die Strahlung, die in der konjugierten, von diesem Milieu (2) in Richtung auf diese Linse (Lᵢ) zurückgestrahlten Welle enthalten ist, auf diese Ebene abzulenken.

2. Vorrichtung nach Anspruch 1, dadurch gekennzeichnet, daß das Interaktionsmilieu (2) von einem monokristallinen Wismuth-Silicium-Plättchen gebildet wird.

3. Optischer Doppelbrechungs-Korrelator, mit einer ersten Fourier-Transformationsvorrichtung, einem durch Licht erregbaren Interaktionsmilieu (10) mit Indexvariation und mit Elektroden, die auf seinen beiden Seitenflächen angebracht sind und an die eine Spannung (Vo) angelegt wird, wobei dieses Interaktionsmilieu gleichzeitig die von der ersten Transformationsvorrichtung ausgehende Strahlung sowie eine weitere, in einem Referenzstrahl (F_{R}) enthaltene Strahlung zugeführt wird, und mit einem zweiten Fourier-Transformator, der dazu bestimmt ist, ein für die Korrelationsfunktion der beiden Motive eines in die erste Fourier-Transformationsvorrichtung eingebrachten Modulatorobjekts repräsentative Strahlung in eine Bildebene zu projizieren, dadurch gekennzeichnet, daß die erste Fourier-Transformationsvorrichtung durch einen beliebigen der vorhergehenden Ansprüche definiert ist.

4. Optischer Korrelator nach Anspruch 3, dadurch gekennzeichnet, daß die Mittel zur winkelmäßigen Abtastung des Strahls F_{R} einen für die verschiedenen Punkte des betrachteten Milieus (10) optimalen Brechungswirkungsgrad sicherstellen.

5. Optischer Korrelator nach den Ansprüchen 3 und 4, dadurch gekennzeichnet, daß optische Mittel die synchrone Verschiebung der in der ersten Fourier-Transformationsvorrichtung enthaltenen Quelle und des Referenzstrahls (F_{R}) bewirken, um das dieser Strahlung in der Bildebene überlagerte optische Rauschen auszumitteln.

6. Optischer Korrelator nach einem beliebigen der Ansprüche 3 bis 5, dadurch gekennzeichnet, daß die Quelle (S) und der Bezugsstrahl (F_{R}) von den Enden zweier im Monomode betriebener Lichtleitfasern (20, 21) ausgehen.

7. Optischer Korrelator nach einem beliebigen der Ansprüche 3 bis 6, dadurch gekennzeichnet, daß ein akusto-optischer Deflektor (11) in der Objektebene angebracht ist, um den am Objekt modulierten Strahl in Rückrichtung abzulenken.

8. Optischer Korrelator nach einem beliebigen der Ansprüche 3 bis 7, dadurch gekennzeichnet, daß das Interaktionsmilieu (10) ein Wismuth-Silicium-Plättchen ist.

## Claims

1. An optical Fourier transformer device comprising a coherent radiation point source (S) located in the focus of a convergent lens (Lᵢ), means for positioning a modulating object (1) in the collimated beam emerging from said lens (Lᵢ), and optical means illuminating a plane by a distribution of Fourier transformed light amplitudes of the optical modulation produced by said object, these optical means comprising a photo- excitable interaction medium (2) with index variation receiving the collimated beam via said object (1) and a pumping beam (Fp), characterized in that this interaction medium (2) with three-dimensional index variation is constituted by an electro-optical crystal comprising electrodes located on its lateral faces to which a voltage (Uo) is applied in such a way that a transverse optical effect is used, the pumping beam emerging from said source, a plane reflector (4) being arranged so as to reflect in normal incidence and towards the said medium (2) the radiation emerging therefrom in the propagation direction of the pumping beam (Fp), this radiation having a wavefront which is conjugate and isomorph with the wavefront of the collimated beam such that the errors due to a parasite modulation of the wavefront of this collimated beam are compensated, and a semitransparent plate being positioned between the said source (S) and said lens (Lᵢ) for deflecting towards the said plane the radiation contained in the conjugate wave re-radiated by said medium (2) in the direction of said lens (Lᵢ).

2. A device according to claim 1, characterized in that the interaction medium (2) is a monocrystalline bismuth-silicium plate.

3. An optical correlator with double diffraction comprising a first Fourier transformer device, a photoexcitable interaction medium (10) with index variation comprising on its lateral faces electrodes to which a voltage (Vo) is applied, this medium being arranged for simultaneously receiving the radiation emerging from the first transformator device and another radiation contained in a reference beam (F_{R}), and a second Fourier transformer for projecting into an image plane an illumination representing the correlation function of the two motifs of a modulating object introduced into said first Fourier transformer device, characterized in that said first Fourier transformer device is defined in accordance with either of the preceding claims.

4. An optical correlator according to claim 3, characterized in that angular scanning means for the reference beam (F_{R}) ensure an optimum diffraction efficiency for the different points of the observed medium (10).

5. An optical correlator according to claims 3 and 4, characterized in that the optical means synchronously ensure the displacement of the source contained in the first Fourier transformer device and of the reference beam (F_{R}) in order to average the optical noise superimposed on this illumination in the image plane.

6. An optical correlator according to any one of claims 3 to 5, characterized in that the source (S) and the reference beam (F_{R}) emerge from the ends of two monomode optical fibres (20,21).

7. An optical correlator according to any one of claims 3 to 6, characterized in that an acousto- optical deflector (11) is interposed in the objet plane to deflect the return beam, which is modulated by the object.

8. An optical correlator according to any one of claims 3 to 7, characterized in that the interaction medium (10) is a bismuth-silicium plate.
